# EUROPÄISCHE PATENTSCHRIFT

(11) **EP 2 831 376 B1**
(45) Veröffentlichungstag und Bekanntmachung des Hinweises auf die Patenterteilung: **24.10.2018**
(21) Anmeldenummer: 13712793.2
(22) Anmeldetag: 27.03.2013
(51) Int. Cl.: F01D 5/22, F01D 5/30, F01D 5/32, F01D 11/00, F01D 5/14

(54) **TURBINENSCHAUFEL**
TURBINE BLADE
AUBE DE TURBINE

(30) Priorität: 30.03.2012 EP 12162372
(43) Veröffentlichungstag der Anmeldung: 04.02.2015
(73) Patentinhaber: Ansaldo Energia IP UK Limited, London W1G 9DQ (GB)
(72) Erfinder: BRANDL, Herbert, 79761 Waldshut-Tiengen (DE)
(74) Vertreter: Bernotti, Andrea
(86) Internationale Anmeldenummer: PCT/EP2013/056610
(87) Internationale Veröffentlichungsnummer: WO 2013/144254

(56) Entgegenhaltungen:
- EP-A1- 1 992 787
- EP-A2- 1 882 814
- US-A- 2 825 530
- US-A- 3 801 222
- US-A- 4 583 914
- US-A- 4 650 399
- US-A- 5 797 725
- US-A1- 2007 189 901
- US-A1- 2011 142 684
- US-B1- 7 972 113

## Beschreibung

### TECHNISCHES GEBIET

Die vorliegende Erfindung bezieht sich auf das Gebiet der Strömungsmaschinen. Sie betrifft eine Turbinenschaufel gemäss dem Oberbegriff des Anspruchs 1, wie sie als Leit- oder Laufschaufel insbesondere in Gasturbinen eingesetzt wird.

### STAND DER TECHNIK

Schaufeln für Gasturbinen, die im Kompressor- oder Turbinenteil als Leit- oder Laufschaufeln eingesetzt werden, werden üblicherweise als ein Teil durch Schmieden oder Feingiessen hergestellt. Dies gilt insbesondere auch für Schaufeln, die eine Plattform und/oder ein Deckbandsegment aufweisen.

Durch die immer weiter vorangetriebene Anhebung der Heissgastemperatur und die Verringerung des Kühlluftverbrauchs wird die Belastung von Leit- und
Laufschaufeln in der Gasturbine erhöht. Es ist daher wünschenswert, an den Schaufeln auftretende Spannungen durch konstruktive Massnahmen zu verringern. Bei gleicher Lebensdauer können Bauteile mit reduzierter Spannung höhere Temperaturen ertragen. Auf diese Weise kann der Forderung nach höherer Heissgastemperatur und geringerem Kühlluftverbrauch Rechnung getragen werden.

Aus der Druckschrift EP 2 189 626 A1 ist eine Laufschaufelanordnung für eine Gasturbine bekannt, welche Laufschaufelanordnung an einem Schaufelträger befestigbar ist und jeweils ein Schaufelblattelement und ein Plattformelement umfasst, wobei die Plattformelemente einer Schaufelreihe ein durchgehendes inneres Deckband bilden. Eine reduzierte Spannung wird dort dadurch erreicht, dass Schaufelblattelement und Plattformelement als separate Elemente ausgebildet sind und jeweils für sich am Schaufelträger befestigbar sind. Nachteilig ist bei dieser Lösung, dass sie für Retrofit-Aufgaben nicht geeignet ist, weil sich durch das Plattformelement die Art der Befestigung am Rotor ändert, so dass der Rotor selbst angepasst werden muss.

Aus der Druckschrift US 7,762,781 B1 ist eine Anordnung aus Turbinenschaufel und Plattform bekannt, bei der die Plattform als separates Element ausgebildet ist, das durch spezielle Stifte an der Schaufel befestigt wird. Diese Lösung hat den Nachteil, dass die einzelnen Elemente in der Herstellung sehr aufwändig sind.

Aus den Druckschriften US 4, 650,399 B1 und US 4, 583, 914 B1 ist eine Anordnung aus Turbinenschaufel und Plattform bekannt, bei der die Plattform zweiteilig ausgebildet ist und die beiden Teile der Plattform mittels einer formschlüssigen Nut- und Federverbindung am Fuß der Turbinenschaufel positiniert werden.

Aus den Druckschriften US 7, 972,113 B1 und US 2001/0142684 A1 ist eine Anordnung aus Turbinenschaufel und Plattform bekannt, bei der die Plattform zweiteilig ausgebildet ist und die beiden Teile der Plattform einen Fuß der Turbinenschaufel formschlüssig aufnehmen.

Aus den Druckschriften EP 1 992 787 A1 und US 2, 825, 539 B ist eine Anordnung aus Turbinenschaufel und Plattform bekannt, bei der die Plattform zweiteilig ausgebildet ist. Die beiden Teile der Plattform werden formschlüssig in einer tannenbaumförmigen Nut des Rotors aufgenommen.

Aus der EP 1 882 814 A1 ist eine Anordnung aus Turbinenschaufel und zwei Plattformen bekannt. Die beiden Teile der Plattform sind so gestaltet, dass sie zwischen zwei benachbarten Turbinenschaufeln passen. Dadurch wird die Zahl der Fugen zwischen den Plattformen reduziert.

Aus der US 2007/0189901 A1 ist eine Anordnung aus Turbinenschaufel und zwei Plattformen bekannt, bei der ein Übergang zwischen Plattform und Turbinenschaufel so ausgebildet ist, dass dort Kühlluft ausströmen kann.

### DARSTELLUNG DER ERFINDUNG

Es ist eine Aufgabe der Erfindung, eine Turbinenschaufel anzugeben, welche die Nachteile bekannter Turbinenschaufeln vermeidet und sich dadurch auszeichnet dass eine separate Plattform eingesetzt wird, die ohne Änderung auf der Befestigungsseite am Rotor angebracht werden kann.

Diese und andere Aufgaben werden durch die Gesamtheit der Merkmale des Anspruchs 1 gelöst.

Die erfindungsgemässe Turbinenschaufel umfasst ein Schaufelblatt mit einer Vorderkante und einer Hinterkante, welches über einen Schaft in einen für die Befestigung der Turbinenschaufel ausgebildeten Schaufelfuss übergeht, sowie eine Plattform, welche am unteren Ende des Schaufelblattes zur Begrenzung eines Strömungskanals angeordnet ist, wobei die Plattform als separates Bauelement ausgebildet und mit dem Schaufelblatt formschlüssig verbindbar ist. Sie zeichnet sich dadurch aus, dass die Plattform aus mehreren einzelnen Plattformelementen zusammengesetzt ist, welche im zusammengesetzten Zustand das Schaufelblatt umschliessen. Durch die zusammengesetzte Ausbildung der Plattform ist es möglich, diese direkt an einer Schaufel zu befestigen, so dass Anpassungen im Bereich der Schaufelbefestigung vermieden werden können.

Gemäss einer Ausgestaltung der Erfindung ist die Plattform aus zwei Plattformelementen zusammengesetzt.

Eine andere Ausgestaltung der Erfindung ist dadurch gekennzeichnet, dass die beiden Plattformelemente im zusammengesetzten Zustand mit Anschlussflächen in einer Trennebene aneinander stossen, die sich von der Vorderkante bzw. der Hinterkante des Schaufelblattes in axialer Richtung zur zugehörigen Kante der Plattform erstreckt.

Insbesondere sind die Plattformelemente jeweils mit von der Trennebene ausgehenden Ausnehmungen versehen, die im zusammengesetzten Zustand eine an das Profil des Schaufelblattes angepasste Öffnung für das durch die Plattform hindurchgehende Schaufelblatt bilden.

Vorzugsweise ist die Plattform zum Schaufelblatt hin abgedichtet.

Insbesondere ist zur Abdichtung gegenüber dem Schaufelblatt entlang der Öffnung eine umlaufende Dichtungsnut in die Plattformelemente eingebracht, welche eine passende Dichtung aufnimmt.

Gemäss einer anderen Ausgestaltung der Erfindung sind die beiden Plattformelemente in der Trennebene gegeneinander abgedichtet.

Insbesondere ist zur Abdichtung in der Trennebene eine Dichtungsnut vorgesehen, welche eine angepasste Dichtung aufnimmt.

Eine weitere Ausgestaltung der Erfindung ist dadurch gekennzeichnet, dass die beiden Plattformelemente lösbar miteinander verbunden sind.

Insbesondere können die beiden Plattformelemente miteinander verschraubt oder vernietet sein.

Vorzugsweise sind an den beiden Plattformelementen parallel zur Trennebene ausgerichtete und in der Trennebene aneinander stossende Flanschabschnitte ausgebildet, durch welche hindurch die beiden Plattformelemente miteinander verschraubt oder vernietet sind.

Gemäss einer weiteren Ausgestaltung der Erfindung sind die beiden Plattformelemente durch Verriegelungsmittel miteinander verriegelt.

Insbesondere überlappen die Plattformelemente im zusammengesetzten Zustand einander mit Überlappungsabschnitten, wobei im Überlappungsbereich zwischen den Überlappungsabschnitten ein Verriegelungskanal ausgebildet ist, und der Verriegelungskanal mit einer Füllung ausgegossen ist.

Gemäss einer weiteren Ausgestaltung der Erfindung ist die Plattform an der Turbinenschaufel befestigt.

Insbesondere ist die Plattform an der Turbinenschaufel eingehakt.

Vorzugsweise sind die Plattform bzw. die Plattformelemente mit Haken ausgestattet, mit welchen sie in eine Nut im Bereich des Schaftes der Turbinenschaufel eingehakt ist (sind).

Alternativ können die Plattform bzw. die Plattformelemente stoffschlüssig mit der Turbinenschaufel verbunden sein.

Gemäss einer besonders bevorzugten Variante sind die Plattform bzw. Plattformelemente mittels einer in einen Verriegelungskanal eingegossenen Füllung mit der Turbinenschaufel verbunden dergestalt, dass die Anschlussflächen eines Abschnitts der Turbinenschaufel und der Plattform bzw. Plattformelemente mit gegenüberliegenden Ausnehmungen ausgestattet sind, welche gemeinsam einen Hohlraum ausbilden, der geeignet ist, mit einem sich verfestigenden Füllmittel, bspw. einer Metallschmelze, ausgefüllt zu werden.

### KURZE ERLÄUTERUNG DER FIGUREN

Die Erfindung soll nachfolgend anhand von Ausführungsbeispielen im Zusammenhang mit der Zeichnung näher erläutert werden. Es zeigen
- Fig. 1: in einer perspektivischen Ansicht eine aus zwei einzelnen Elementen zusammensetzbare Plattform gemäss einem Ausführungsbeispiel der Erfindung;
- Fig. 2: in einer perspektivischen Ansicht eine Turbinenschaufel mit einer Plattform gemäss Fig. 1;
- Fig. 3: in einer Schnittansicht die Abdichtung eines Plattformelements gegen das Schaufelblatt in der Anordnung gemäss Fig. 2;
- Fig. 4: in der Seitenansicht (a) und der Draufsicht von oben (b) ein Ausführungsbeispiel für eine verschraubte Plattform nach der Erfindung;
- Fig. 5: in der Seitenansicht (a) und der Draufsicht von oben (b) ein Ausführungsbeispiel für eine verriegelte Plattform nach der Erfindung und
- Fig. 6: eine alternative Ausführungsform der Befestigung und Abdichtung eines Plattformelements gegen das Schaufelblatt in der Anordnung gemäss Fig. 2.

### WEGE ZUR AUSFÜHRUNG DER ERFINDUNG

In Fig. 2 ist in einer perspektivischen Ansicht eine Turbinenschaufel mit einer Plattform gemäss einem Ausführungsbeispiel der Erfindung wiedergegeben. Die Turbinenschaufel 10, die beispielsweise eine Laufschaufel oder Leitschaufel einer Gasturbine sein kann, umfasst ein Schaufelblatt 11, welches oben in einer Schaufelspitze 12 endet und eine Vorderkante 13 und eine Hinterkante 14 aufweist. Das Schaufelblatt 11 geht nach unten zu in einen Schaft 15 über, an den sich ein Schaufelfuss 16 anschliesst, der in an sich bekannter Weise tannenbaumartig ausgebildet ist, um in eine entsprechende Aufnahme am Rotor eingesetzt zu werden.

Das Schaufelblatt 11 wird an seinem unteren Ende von einer Plattform 17 umschlossen, die gemäss Fig. 1 aus zwei separaten Plattformelementen 17a und 17b in einer Trennebene 19 zusammengesetzt ist, wobei die beiden Plattformelemente 17a,b mit entsprechenden Anschlussflächen 19a und 19b aneinander stossen (Fig. 1). Von den Anschlussflächen 19a und 19b ausgehend sind in die beiden Plattformelementen 17a,b Ausnehmungen 18a und 18b eingebracht, die bei zusammengesetzter Plattform 17 eine Öffnung 18 bilden, durch die hindurch sich das Schaufelblatt 11 erstrecken kann (Fig. 2). Wie aus den Fig. 1 und 2 zu entnehmen ist, erstreckt sich die Trennebene 19 auf beiden Seiten des Schaufelblattes 11 in axialer Richtung von der Vorderkante 13 bis zum vorderen Rand der Plattform 17 bzw. von der Hinterkante 14 bis zum hinteren Rand der Plattform 17.

Fig. 3 zeigt beispielhaft die Befestigung der Plattformelemente 17a,b am Schaufelblatt 11 sowie die entsprechende Abdichtung zwischen den Plattformelementen 17a,b und dem Schaufelblatt 11. Zur Befestigung sind an der dem Schaufelblatt 11 zugewandten Seite der Plattformelemente 17a,b Haken 23 ausgebildet, mit denen die Plattformelemente 17a,b in eine entsprechende Nut 22 am Schaft 15 der Schaufel eingreifen. Auf diese Weise bleibt der Schaufelfuss 16 frei von irgendwelchen Beeinträchtigungen durch die Plattform 17. Zur Abdichtung ist in den Plattformelementen 17a,b am der Öffnung 18 zugewandten Rand eine umlaufende Dichtungsnut 20 vorgesehen, die eine angepasste Dichtung 21 aufnimmt.

Die Verbindung der beiden Plattformelemente 17a und 17b kann auf unterschiedliche Weise erfolgen. Fig. 4 zeigt beispielhaft eine Verschraubung der beiden Elemente. Dazu sind an den beiden Plattformelementen 17a,b parallel zur Trennebene 19 ausgerichtete und in der Trennebene 19 aneinander stossende Flanschabschnitte 27a,b ausgebildet, durch welche hindurch die beiden Plattformelemente 17a,b mittels eines Verbindungselements 26, insbesondere in Form eines Schraubbolzens, miteinander verbunden sind. Anstelle des Schraubbolzens kann auch ein Niet eingesetzt werden. Wie in Fig. 4 (a) dargestellt, kann in der Trennebene 19 auch eine Abdichtung zwischen den Plattformelementen 17a,b vorgesehen werden. Hierzu ist in der Trennebene 19 eine Dichtungsnut 24 ausgebildet, die eine angepasste Dichtung 25 aufnimmt.

Anstelle der lösbaren Verschraubung kann die Verbindung zwischen den Plattformelementen 17a,b aber auch stoffschlüssig mittels Schweissen oder Löten erfolgen.

Als weitere Möglichkeit der Verbindung zwischen den Plattformelementen 17a,b ist in Fig. 5 eine spezielle Art der Verriegelung gezeigt, die unter dem Stichwort "bi-cast" bekannt und beispielsweise in der Druckschrift US 5,797,725 beschrieben ist. In diesem Falle überlappen die beiden Plattformelemente 17a,b mit entsprechenden Überlappungsabschnitten 28a und 28b, wobei im Überlappungsbereich ein Verriegelungskanal 29 ausgebildet wird, der nach dem Zusammenfügen der Plattformelemente 17a,b mit einer metallischen Füllung 30 ausgegossen wird, die dann eine Relativbewegung zwischen den Überlappungsabschnitten 28a,b sicher verhindert. Wie der in Fig. 5(a) gezeigte Schnitt entlang der Ebene A-A aus Fig. 5(b) deutlich macht, können im Verriegelungskanal 29 seitlich herausstehende Nasen der Füllung 30 vorgesehen werden, um ein Herausrutschen der Füllung 30 in Längsrichtung des Verbindungskanals 29 zu verhindern.

Fig. 6 zeigt, alternativ zu derjenigen der Fig. 3, eine weitere Ausführungsart der Befestigung der Plattformelemente 17a,b am Schaufelblatt 11, die die Funktionen der mechanischen Befestigung und der Abdichtung miteinander vereint. An die Stelle einer kraft- und formschlüssigen Verbindung mittels der Befestigungselemente Nut 22 und Haken 23 sowie der Abdichtelemente Nut 20 und Dichtung 21, wie in Fig.3 beispielhaft dargestellt, tritt eine stoffschlüssige Verbindung dieser Komponenten mittels einer sich verfestigenden Füllung 30, welche in einen zwischen diesen zu verbindenden Turbinenschaufelkomponenten ausgebildeten Verriegelungskanal 29 eingiessbar ist. Dies zu erreichen, sind die zugewandten Anschlussflächen der Ausnehmung 18 der Plattformelemente 17a,b sowie des Schaufelblatts 11 bzw. des Schafts 15 der Turbinenschaufel 10 mit gegenüberliegenden Nuten zur Einbringung einer giessfähigen Füllung 30, insbesondere einer Metallschmelze, versehen. Nach Verfestigung des eingebrachten Füllmaterials, beispielsweise dessen Erstarrung oder Aushärtung, sind die Schaufelkomponenten fest miteinander verbunden. Dabei versteht es sich von selbst, dass ein Füllmaterial auszuwählen ist, welches unter den Bedingungen des bestimmungsgemässen Gebrauchs der Turbinenschaufel 10 in festem Aggregatzustand verbleibt und keine thermische Schädigung erfährt. Wird der Verriegelungskanal 29 durchgehend so ausgeführt, dass er einen geschlossenen Ring um das Blatt 11 bzw. den Schaft 15 der Turbinenschaufel 10 herum bildet, dann erfüllt diese Verbindung die Doppelfunktion der Befestigung und Abdichtung, da eine derartige Verbindung naturgemäss hinreichend fluiddicht ist. Das Erfordernis einer zusätzlichen Dichtung zwischen Schaufelblatt 11 oder -schaft 15 und Plattform 17 entfällt somit.

Mit der Erfindung wird eine mechanische Entkopplung zwischen Plattform und Schaufel erreicht, die unerwünschte Spannungen vermeidet und gleichzeitig flexibel in der Anwendung ist und ohne Änderung der Schaufelbefestigung auch nachgerüstet werden kann.

### BEZUGSZEICHENLISTE

- 10: Turbinenschaufel
- 11: Schaufelblatt
- 12: Schaufelspitze
- 13: Vorderkante
- 14: Hinterkante
- 15: Schaft
- 16: Schaufelfuss
- 17: Plattform
- 17a,b: Plattformelement
- 18: Öffnung
- 18a,b: Ausnehmung
- 19: Trennebene
- 19a,b: Anschlussfläche
- 20,24: Dichtungsnut
- 21,25: Dichtung
- 22: Nut
- 23: Haken
- 26: Verbindungselement (z.B. Schraubbolzen, Niete)
- 27a,b: Flanschabschnitt
- 28a,b: Überlappungsabschnitt
- 29: Verriegelungskanal
- 30: Füllung

## Patentansprüche

1. Turbinenschaufel (10), umfassend ein Schaufelblatt (11) mit einer Vorderkante (13) und einer Hinterkante (14), welches über einen Schaft (15) in einen für die Befestigung der Turbinenschaufel (10) ausgebildeten Schaufelfuss (16) übergeht, sowie eine Plattform (17), welche am unteren Ende des Schaufelblattes (11) zur Begrenzung eines Strömungskanals angeordnet ist, wobei die Plattform (17) als separates Bauelement ausgebildet und mit dem Schaufelblatt (11) formschlüssig verbindbar ist, wobei die Plattform (17) aus mehreren einzelnen Plattformelementen (17a,b) zusammengesetzt ist, welche im zusammengesetzten Zustand das Schaufelblatt (11) umschliessen, wobei die Plattform (17) an der Turbinenschaufel (10) befestigt ist, **dadurch gekennzeichnet, dass** die Plattform (17) oder die Plattformelemente (17a, b) stoffschlüssig mit der Turbinenschaufel (10) verbunden sind; wobei das Schaufelblatt (11) oder der Schaufelschaft (15) einerseits und die Plattformelemente (17a,b) andererseits jeweils mit einer nutförmigen Ausnehmung versehen sind, und diese nutförmigen Ausnehmungen derart gegenüberliegend angeordnet sind, dass sie einen Verriegelungskanal (29) ausbilden, und dieser Verriegelungskanal (29) mit einer Füllung (30) ausgegossen ist; und wobei der Verriegelungskanal (29) durchgehend über den Umfang des Schaufelblatts (11) bzw. des Schaufelschafts (15) ausgebildet ist.

2. Turbinenschaufel nach Anspruch 1, **dadurch gekennzeichnet, dass** die Plattform (17) aus zwei Plattformelementen (17a,b) zusammengesetzt ist.

3. Turbinenschaufel nach Anspruch 2, **dadurch gekennzeichnet, dass** die beiden Plattformelemente (17a,b) im zusammengesetzten Zustand mit Anschlussflächen (19a,b) in einer Trennebene (19) aneinander stossen, die sich von der Vorderkante (13) bzw. der Hinterkante (14) des Schaufelblattes (11) in axialer Richtung zur zugehörigen Kante der Plattform (17) erstreckt.

4. Turbinenschaufel nach Anspruch 3, **dadurch gekennzeichnet, dass** die Plattformelemente (17a,b) jeweils mit von der Trennebene (19) ausgehenden Ausnehmungen (18a,b) versehen sind, die im zusammengesetzten Zustand eine an das Profil des Schaufelblattes (11) angepasste Öffnung (18) für das durch die Plattform (17) hindurchgehende Schaufelblatt (11) bilden.

5. Turbinenschaufel nach Anspruch 4, **dadurch gekennzeichnet, dass** die Plattform (17) zum Schaufelblatt (11) hin abgedichtet ist.

6. Turbinenschaufel nach Anspruch 5, **dadurch gekennzeichnet, dass** zur Abdichtung gegenüber dem Schaufelblatt (11) entlang der Öffnung (18) eine umlaufende Dichtungsnut (20) in die Plattformelemente (17a, b) eingebracht ist, welche eine passende Dichtung (21) aufnimmt.

7. Turbinenschaufel nach einem der Ansprüche 3-6, **dadurch gekennzeichnet, dass** die beiden Plattformelemente (17a, b) in der Trennebene (19) gegeneinander abgedichtet sind.

8. Turbinenschaufel nach Anspruch 7, **dadurch gekennzeichnet, dass** zur Abdichtung in der Trennebene (19) eine Dichtungsnut (24) vorgesehen ist, welche eine angepasste Dichtung (25) aufnimmt.

9. Turbinenschaufel nach einem der Ansprüche 3-8, **dadurch gekennzeichnet, dass** die beiden Plattformelemente (17a, b) lösbar miteinander verbunden sind.

10. Turbinenschaufel nach Anspruch 9, **dadurch gekennzeichnet, dass** die beiden Plattformelemente (17a,b) miteinander verschraubt (26) oder vernietet sind.

11. Turbinenschaufel nach Anspruch 10, **dadurch gekennzeichnet, dass** an den beiden Plattformelementen (17a,b) parallel zur Trennebene (19) ausgerichtete und in der Trennebene (19) aneinander stossende Flanschabschnitte (27a,b) ausgebildet sind, durch welche hindurch die beiden Plattformelemente (17a,b) miteinander verschraubt (26) oder vernietet sind.

12. Turbinenschaufel nach einem der Ansprüche 3-8, **dadurch gekennzeichnet, dass** die beiden Plattformelemente (17a,b) durch Verriegelungsmittel (29, 30) miteinander verriegelt sind.

13. Turbinenschaufel nach Anspruch 12, **dadurch gekennzeichnet, dass** die Plattformelemente (17a,b) im zusammengesetzten Zustand einander mit Überlappungsabschnitten (28a,b) überlappen, dass im Überlappungsbereich zwischen den Überlappungsabschnitten (28a,b) ein Verriegelungskanal (29) ausgebildet ist, und dass der Verriegelungskanal (29) mit einer Füllung (30) ausgegossen ist.

14. Turbinenschaufel nach einem der vorhergehenden Ansprüchen,
**dadurch gekennzeichnet, dass** die Füllung (30) ein giessbares Metall ist, welches unter den Bedingungen des bestimmungsgemässen Gebrauchs der Turbinenschaufel den festen Aggregatzustand einnimmt.

15. Turbinenschaufel nach einem der vorhergehenden Ansprüchen,
**dadurch gekennzeichnet, dass** im Verriegelungskanal (29) seitlich herausstehende Nasen der Füllung (30) vorgesehen sind.

## Claims

1. Turbine blade (10), comprising a blade body (11) with a leading edge (13) and a trailing edge (14), which body transforms via a shaft (15) into a blade root (16) designed for attaching the turbine blade (10), and comprising a platform (17) which is arranged at the lower end of the blade body (11) for delimiting a flow channel, wherein the platform (17) is configured as a separate component and can be connected by form fit to the blade body (11), wherein the platform (17) is composed of multiple individual platform elements (17a, b) which surround the blade body (11) in assembled state, wherein the platform (17) is attached to the turbine blade (10), **characterised in that** the platform (17) or the platform elements (17a, b) is/are connected by substance bonding to the turbine blade (10); wherein the turbine blade (11) or the blade shaft (15) firstly and the platform elements (17a, b) secondly are provided with a respective groove-like recess, and these groove-like recesses are arranged opposite each other so as to form a locking channel (29), and this locking channel (29) is filled with a cast filling (30); and wherein the locking channel (29) is formed so as to be continuous over the periphery of the turbine blade (11) or blade shaft (15).

2. Turbine blade according to claim 1, **characterised in that** the platform (17) is composed of two platform elements (17a, b).

3. Turbine blade according to claim 2, **characterised in that** in assembled state, the two platform elements (17a, b) abut each other with connecting faces (19a, b) in a separating plane (19) which extends from the leading edge (13) or trailing edge (14) of the turbine blade (11) to the associated edge of the platform (17) in the axial direction.

4. Turbine blade according to claim 3, **characterised in that** the platform elements (17a, b) are each provided with recesses (18a, b) which start from the separating plane (19) and which, in assembled state, form an opening (18) adapted to the profile of the turbine blade (11) for the turbine blade (11) extending through the platform (17).

5. Turbine blade according to claim 4, **characterised in that** the platform (17) is sealed against the turbine blade (11).

6. Turbine blade according to claim 5, **characterised in that** for sealing against the turbine blade (11) along the opening (18), a peripheral sealing groove (20) which receives a corresponding seal (21) is made in the platform elements (17a, b).

7. Turbine blade according to any of claims 3 to 6, **characterised in that** the two platform elements (17a, b) are sealed against each other in the separating plane (19).

8. Turbine blade according to claim 7, **characterised in that** for sealing in the separating plane (19), a sealing groove (24) which receives a corresponding seal (25) is provided.

9. Turbine blade according to any of claims 3 to 8, **characterised in that** the two platform elements (17a, b) are releasably connected together.

10. Turbine blade according to claim 9, **characterised in that** the two platform elements (17a, b) are bolted (26) or riveted together.

11. Turbine blade according to claim 10, **characterised in that** on the two platform elements (17a, b), flange portions (27a, b) are formed which are oriented parallel to the separating plane and abut each other in the separating plane (19), and through which the two platform elements (17a, b) are bolted (26) or riveted together.

12. Turbine blade according to any of claims 3 to 8, **characterised in that** the two platform elements (17a, b) are locked together by locking means (29, 30).

13. Turbine blade according to claim 12, **characterised in that** in assembled state, the platform elements (17a, b) overlap each other with overlapping portions (28a, b), that a locking channel (29) is formed between the overlapping portions (28a, b) in the overlap region, and that the locking channel (29) is filled with a cast filling (30).

14. Turbine blade according to any of the preceding claims, **characterised in that** the filling (30) is a castable metal which assumes a solid aggregate state under the conditions of proper use of the turbine blade.

15. Turbine blade according to any of the preceding claims, **characterised in that** laterally protruding tabs of the filling (30) are provided in the locking channel (29).

## Revendications

1. Aube de turbine (10), comprenant une pale (11) avec un bord avant (13) et un bord arrière (14), qui se transforme, par l'intermédiaire d'un arbre (15), en un pied d'aube (16) conçu pour la fixation de l'aube de turbine (10), ainsi qu'une plateforme (17) qui est disposée à l'extrémité inférieure de la pale (11) pour la limitation d'un canal d'écoulement, la plateforme (17) étant conçue comme un composant séparé et pouvant être relié par complémentarité de forme avec la pale (11), la plateforme (17) étant constituée de plusieurs éléments de plateforme (17a,b) qui entourent, lorsqu'ils sont assemblés, la pale (11), la plateforme (17) étant fixée à l'aube de turbine (10), **caractérisée en ce que** la plateforme (17) ou les éléments de la plateforme (17a,b) sont reliés par liaison de matière avec l'aube de turbine (10) ; la pale (11) ou l'aube de turbine (15) d'une part et les éléments de la plateforme (17a,b) d'autre part sont munis chacun d'un évidement en forme de rainure et ces évidements en forme de rainure sont disposés en face les uns des autres de façon à former un canal de verrouillage (29) et dans ce canal de verrouillage (29) est coulé une charge (30) ; et le canal de verrouillage (29) est conçu de manière traversante sur la circonférence de la pale (11) ou de l'arbre de l'aube (15).

2. Aube de turbine selon la revendication 1, **caractérisée en ce que** la plateforme (17) est constituée de deux éléments de plateforme (17a,b).

3. Aube de turbine selon la revendication 2, **caractérisée en ce que** les deux éléments de plateforme (17a,b) sont reliés bout à bout entre eux, dans l'état assemblé, avec des surfaces de raccordement (19a,b) dans un plan de séparation (19), qui s'étend du bord avant (13) ou du bord arrière (14) de la pale (11) dans la direction axiale vers le bord correspondant de la plateforme (17).

4. Aube de turbine selon la revendication 3, **caractérisée en ce que** les éléments de plateforme (17a,b) sont munis chacun d'évidements (18a,b) sortant du plan de séparation (19) qui, dans l'état assemblé, forment une ouverture (18) adaptée au profil de la pale (11) pour la pale (11) traversant la plateforme (17).

5. Aube de turbine selon la revendication 4, **caractérisée en ce que** la plateforme (17) est étanchéifiée par rapport à la pale (11).

6. Aube de turbine selon la revendication 5, **caractérisée en ce que**, pour l'étanchéification par rapport à la pale (11), le long de l'ouverture (18), est réalisée une rainure d'étanchéité circulaire (20) dans les éléments de plateforme (17a,b), qui loge un joint d'étanchéité (21) approprié.

7. Aube de turbine selon l'une des revendications 3 à 6, **caractérisée en ce que** les deux éléments de la plateforme (17a,b) sont étanchéifiés l'un par rapport à l'autre dans le plan de séparation (19).

8. Aube de turbine selon la revendication 7, **caractérisée en ce que**, pour l'étanchéification dans le plan de séparation (19), une rainure d'étanchéité (24) est prévue, qui loge un joint d'étanchéité (25) approprié.

9. Aube de turbine selon l'une des revendications 3 à 8, **caractérisée en ce que** les deux éléments de la plateforme (17a,b) sont reliés entre eux de manière amovible.

10. Aube de turbine selon la revendication 9, **caractérisée en ce que** les deux éléments de la plateforme (17a,b) sont vissés (26) ou rivetés entre eux.

11. Aube de turbine selon la revendication 10, **caractérisée en ce que**, sur les deux éléments de la plateforme (17a,b) et dans le plan de séparation (19) sont réalisées des portions de brides (27a,b), orientées parallèlement au plan de séparation (19) et reliées bout à bout entre elles dans le plan de séparation (19), par l'intermédiaire desquelles les deux éléments de la plateforme (17a,b) sont vissés (26) ou rivetés entre eux.

12. Aube de turbine selon l'une des revendications 3 à 8, **caractérisée en ce que** les deux éléments de la plateforme (17a,b) sont verrouillés entre eux par des moyens de verrouillage (29, 30).

13. Aube de turbine selon la revendication 12, **caractérisée en ce que** les éléments de la plateforme (17a,b) se superposent, dans l'état assemblé, avec des portions de superposition (28a,b), **en ce que** dans la zone de superposition entre les portions de superposition (28a,b), un canal de verrouillage (29) est réalisé, et **en ce que** dans le canal de verrouillage (29) est coulée une charge (30).

14. Aube de turbine selon l'une des revendications précédentes, **caractérisée en ce que** la charge (30) est un métal moulable qui prend, dans les conditions d'une utilisation conforme à l'usage prévu de la pale, un état d'agrégation solide.

15. Aube de turbine selon l'une des revendications précédentes, **caractérisée en ce que**, dans le canal de verrouillage (29), sont prévus des embouts sortant latéralement de la charge (30).
